# EUROPÄISCHE PATENTSCHRIFT

(11) **EP 0 104 404 B1**
(45) Veröffentlichungstag und Bekanntmachung des Hinweises auf die Patenterteilung: **04.03.1987**
(21) Anmeldenummer: 83108124.5
(22) Anmeldetag: 17.08.1983
(51) Int. Cl.: A41H 43/04, D05B 1/26

(54) **Nahtausbildung zur Verbindung zweier Materialbahnen**
Means for joining stitched seams
Couture pour l'assemblage de pièces de tissus

(30) Priorität: 27.08.1982 DE 3231967
(43) Veröffentlichungstag der Anmeldung: 04.04.1984
(73) Patentinhaber: Tauchtechnik Eckernförde GmbH, D-2330 Eckernförde (DE)
(72) Erfinder: Browatzki, Hartmut, D-2331 Seeholz b. Holzdorf (DE)
(74) Vertreter: Hansmann, Dierk, Dipl.-Ing.

## Beschreibung

Die Erfindung bezieht sich auf eine Verbindung zweier Materialbahnen aus beschichtetem elastischen Kunststoff für die Herstellung von Bekleidung, insbesondere für Schutzbekleidung für den Wassersport, wie Surfanzüge, Segelanzüge, oder dgl., wobei die. Materialbahnen aufeinanderliegend an ihren benachbarten Randzonen durch eine Naht verbunden werden.

Bei Verbindungen zwischen Materialbahnen dieser Art. besteht das Problem, eine möglichst wasserdichte und beanspruchbare Naht herzustellen. Dieses ist bisher alleine mit Nähten nicht möglich. Es werden deshalb die Materialbahnen auf Stoß geklebt und über ein aufgesetztes Band mittels einer Viernadel-Kettenstichnaht verbunden. Diese bekannte Ausbildung mit einer sogenannten Mauser-Naht ist relativ aufwendig, da zusätzlich zum Nähvorgang der Klebevorgang; durchgeführt werden muß. Ferner muß berücksichtigt werden, daß die erforderlichen Stichlöcher der Naht eine Kapillarwirkung hervorrufen.

Nach der US-A-3 246 621 ist bereits eine Naht zur Herstellung einer wasserdichten Verbindung in Form einer Verschlingungsnaht mit einer geklebten Abdeckung zur Abdichtung bekannt. Es sind hierbei zwei Arbeitsgänge zur Herstellung der Naht erforderlich und beim Riß eines Fadens während des Gebrauchs kommt es zu einem Aufribbelvorgang. Eine Nahtausbildung dieser Art ohne Abdeckung zur Abdichtung würde einen hohen Wassereintritt herbeiführen, da die außenliegenden Fäden durch ihre Kapillarwirkung Wasser ins Anzuginnere transportieren.

Dieser Effekt wird bei Beanspruchung und Dehnung der Stichlöcher zu Langlöchern noch vergrößert. Die hierbei verwendete Naht er-. möglicht es nicht, mit dem Nadelfaden eine ausreichende Fadenspannung an der Verbindungsstelle zu erreichen, so daß durch eine Einschnürung ein Wulst an der Innenseite der Bekleidung entsteht.

Ferner ist nach der US-A-3 686 064 eine Verbindung mit einer 2-Nadel-Kettelnaht bekannt geworden, wobei zusätzlich eine Verschweißung erfolgt, um die gewünschte Dichtigkeit zu erhalten. Es wird auch keine Einschnürung der Verbindungsstelle mit einer Wulstbildung vorgesehen.

Die Aufgabe der Erfindung ist es, auf einfache Weise eine nahezu wasserdichte Nahtausbildung für einen gattungsgemäßen Einsatzbereich zu schaffen, die in einem Arbeitsgang durch Nähen herstellbar ist und eine beanspruchbare Verbindung gewährleistet.

Die Lösung dieser Aufgabe erfolgt erfindungsgemäß dadurch, daß eine Überwendlingsnaht als nahezu wasserdichte Verbindung angeordnet ist, wobei die Fadenspannung derart gewählt ist, daß es zur Bildung einer Einschnürung der Randzonen, d. h. einer Verringerung der Dicke der aufeinanderliegenden Materialbahnen, kommt und daß die aufeinanderliegenden Flächen der Materialbahnen in der Gebrauchslage die Außenseite der Bekleidung sind, während die durch die Überwendlingsnaht gebildete Einschnürung als abgeknickte Randzone einen Wulst an der Innenseite der Bekleidung ergibt.

Hierdurch ist es möglich, quasi aneinanderliegende und dichtende Stoßzonen durch eine Abknickung der äußeren Randzonen in der Gebrauchslage der Materialbahnen zu erhalten und die Überwendlingsnaht als Halteelement an der Innenseite anzuordnen.

Selbstverständlich sind Überwendlingsnähte in der Nähmaschinentechnik bekannt, aber die Anordnung und die Lage bei Schutzbekleidung wird hierdurch nicht nahegelegt.

Eine konkrete Ausführungsform wird erfindungsgemäß dadurch geschaffen, daß bei Materialbahnen aus beschichtetem Neopren von ca. 3 mm Dicke die Überwendlingsnaht mit einer Fadenspannung im Bereich von etwa 20 bis 90 g hergestellt ist.

Eine günstige Ausbildung wird dadurch geschaffen, daß zwischen den benachbarten Randzonen eine im fertigen Zustand nach außen hervortretende Paspel angeordnet ist, die von der Überwendlingsnaht mit erfaßt ist.

Zur Vervollkommnung wird vorgeschlagen, daß die Paspel einen Seelenfaden aufweist.

Hierdurch ist es möglich, das Wasser im Bereich der Nähte besser abzuführen und insbesondere durch den Seelenfaden eine Abdeckung der Naht herbeizuführen.

In der Zeichnung sind Ausführungsbeispiele der Erfindung schematisch dargestellt. Es zeigen :
Figur 1 Materialbahnen in der Bearbeitunglage zum Anbringen einer Überwendlingsnaht,
Figur 2 verbundene Materialbahnen in der Gebrauchslage und
Figur 3 verbundene Materialbahnen mit einer Paspel mit Seelenfaden in der Gebrauchslage.

Zum Verbinden der Materialbahnen 1 und 2 werden die im fertigen Zustand außenliegenden Flächen aufeinandergelegt und auf ihren benachbarten Randzonen 3 durch eine Überwendlingsnaht 4 verbunden. Hierbei wird die Fadenspannung derart gewählt, daß es zur Einschnürung 7 in den Randzonen 3 kommt und damit die sich gegenüberliegenden Stoßzonen dichtend zusammengepreßt werden.

Beim Auseinandernehmen der Materialbahnen 1 und 2 in die Gebrauchslage erfolgt eine Abknickung der äußeren Randzone 3, wobei die Stoßzonen quasi einen Wulst bilden, der durch die Überwendlingsnaht 4 gehalten wird. Die Überwendlingsnaht 4 liegt dabei an der wassergeschützten Innenseite des gebildeten Bekleidungsstückes.

Gemäß Fig. 3 ist zusätzlich eine Paspel 5 angeordnet, die in den Randzonen 3 der Materialbahnen 1 und 2 durch die Überwendlingsnaht 4 mit gehalten wird. Ein Seelenfaden 6 deckt dabei die eigentliche Nahtstelle zwischen den Materialbahnen ab und bildet einen zusätzlichen Schutz.

## Patentansprüche

1. Verbindung zweier Materialbahnen (1, 2) aus beschichtetem elastischem Kunststoff für die Herstellung von Bekleidung für den Wassersport, wie Surfanzüge, Segelanzüge oder dgl., wobei die Materialbahnen (1, 2) aufeinanderliegend an ihren benachbarten Randzonen (3) durch eine Naht verbunden werden, dadurch gekennzeichnet, daß eine Überwendlingsnaht (4) als nahezu wasserdichte Verbindung angeordnet ist, wobei die Fadenspannung derart gewählt ist, daß es zur Bildung einer Einschnürung (7) der Randzonen (3), d. h. einer Verringerung der Dicke der aufeinanderliegenden Materialbahnen, kommt und daß die aufeinanderliegenden Flächen der Materialbahnen (1, 2) in der Gebrauchslage die Außenseite der Bekleidung sind, während die durch die Überwendlingsnaht (4) gebildete Einschnürung (7) als abgeknickte Randzone (3) einen Wulst an der Innenseite der Bekleidung ergibt.

2. Verbindung nach Anspruch 1, dadurch gekennzeichnet, daß bei Materialbahnen (1, 2) aus beschichtetem Neopren von ca. 3 mm Dicke die Überwendlingsnaht (4) mit einer Fadenspannung im Bereich von etwa 20 bis 90 g hergestellt ist.

3. Verbindung nach einem der Ansprüche 1 und 2, dadurch gekennzeichnet, daß zwischen den benachbarten Randzonen (3) eine im fertigen Zustand nach außen hervortretende Paspel (5) angeordnet ist, die von der Überwendlingsnaht (4) mit erfaßt ist.

4. Verbindung nach Anspruch 3, dadurch gekennzeichnet, daß die Paspel (5) einen Seelenfaden (6) aufweist.

## Claims

1. Means for joining two material webs (1, 2) of coated resilient plastics for the production of clothes for water sports, such as surfing suits, sailing suits or the like, the material webs (1, 2) lying one upon the other and being connected at their adjacent marginal zones (3) by means of a seam, characterised in that a serged seam (4) is arranged as a nearly water-tight connection, the tension of the thread being chosen such that a contraction (7) of the marginal zones (3), i. e. a decrease in the thickness of the material webs lying upon one another, is achieved, and that the surfaces of the material webs (1, 2) lying upon one another are the outer side of the clothes when being in the position for use, the contraction (7) formed by means of the serged seam (4) forming as a bent off marginal zone (3) a bead at the inner side of the clothes.

2. Joining means as claimed in claim 1, characterised in that in the case of material webs (1, 2) of coated Neoprene with a thickness of about 3 mm the serged seam (4) is produced with a thread tension in the region of about 20 to 90 g.

3. Joining means as claimed in one of claims 1 and 2, characterised in that between the adjacent marginal zones (3) a braid (5) is arranged which projects outwardly in the finished state and is engaged by the serged seam (4).

4. Joining means as claimed in claim 3, characterised in that the braid (5) comprises a centre thread (6).

## Revendications

1. Liaison entre deux couches d'un tissu (1, 2) fait de matière synthétique, consistant en plusieurs couches élastiques et destinée à la fabrication de vêtements pour sports d'eau tels les combinaisons de surf, les combinaisons pour la voile ou pour d'autres sports du même ordre, caractérisée en ce que dans ces combinaisons, les couches du tissu synthétique (1, 2), se superposent au niveau de leurs bords contigus (3) et sont attachées l'une à l'autre par une couture telle que les fils passent par-dessus les deux bords (4) et telle que la liaison ainsi opérée est parfaitement hermétique et en ce que avec de telles coutures, le serrage des fils est tel qu'il se constitue un véritable laçage (7) des bords contigus (3), c'est-à-dire un resserrement de l'épaisseur des couches de tissu synthétique superposées et que les surfaces ainsi superposées des couches de ce tissu synthétique (1, 2) constituent en pratique la face extérieure du vêtement, tandis que le laçage (7) résultant de la couture dont les fils passent par-dessus les bords (4), suscite, en tant que bord cassé (3), un bourrelet dans la face intérieure du vêtement.

2. Liaison selon la revendication 1, caractérisée en ce que les couches de tissu synthétique (1, 2) sont formées de feuilles de néoprène d'environ 3 mm d'épaisseur et en ce qu'une couture dont les fils passant par-dessus les bords (4) sont constitués d'un maillage variant dans la gamme de 20 à 90 g.

3. Liaison selon l'une des revendications 1 et 2, caractérisée en ce qu'entre les bords contigus (3) apparaisse, une fois le vêtement confectionné, un liséré (5) ressortant vers l'extérieur, englobé dans la couture dont les fils passent par-dessus les bords (4).

4. Liaison selon la revendication 3, caractérisée en ce que le liséré (5) se présente sous la forme d'un passepoil (6).
